# EUROPÄISCHE PATENTSCHRIFT

(11) **EP 0 657 337 B1**
(45) Veröffentlichungstag und Bekanntmachung des Hinweises auf die Patenterteilung: **25.03.1998**
(21) Anmeldenummer: 94890203.6
(22) Anmeldetag: 06.12.1994
(51) Int. Cl.: B61L 1/16, B61L 1/14, B61L 1/08, B61L 1/10

(54) **Verfahren zum Festlegen des Abtastbereiches von fahrzeugbetätigten Messeinrichtungen sowie Einrichtung zum Einstellen und Justieren von Messeinrichtungen an Gleiswegen relativ zu Radsensoren**
Fixation method of the scan area of vehicle actuated measuring devices and device for setting up and adjusting measuring devices at railways relative to wheel sensors
Méthode de fixation de la zone de balayage de dispositifs de mesure activés par véhicule et dispositif de positionnement et de réglage de dispositifs de mesure pour voies ferrées relatif à des détecteurs de roues

(30) Priorität: 10.12.1993 AT 2499/93
(43) Veröffentlichungstag der Anmeldung: 14.06.1995
(73) Patentinhaber: VAE Aktiengesellschaft, 1010 Wien (AT)
(72) Erfinder: Nayer, Dipl. Ing. Wolfgang, A-8740 Zeltweg (AT); Frauscher, Ing. Josef, D-94099 Ruhstorf (DE)
(74) Vertreter: Haffner, Thomas M., Dr.

(56) Entgegenhaltungen:
- EP-A- 0 340 660
- DE-A- 3 236 275
- DE-B- 1 203 816
- US-A- 3 697 745

## Beschreibung

Die Erfindung bezieht sich auf ein Verfahren zum Festlegen des Abtastbereiches von fahrzeugbetätigten Meßeinrichtungen, wie z.B. von Heißläuferortungseinrichtungen, bei welchem ein Radsensor über einen Sender und zwei zu beiden Seiten des Senders angeordnete Empfänger verfügt, wobei die Signale beider Empfänger miteinander verglichen und in Abhängigkeit von dem Ergebnis des Signalvergleiches eine Messung vorgenommen wird sowie auf eine Einrichtung zum Einstellen und Justieren von Meßeinrichtungen an Gleiswegen relativ zu Radsensoren, mit einer Grundplatte, an welcher die Radsensoren festgelegt und die Meßeinrichtungen festlegbar sind in geometrisch definiertem Abstand zueinander, wobei die Radsensoren jeweils eine Sendespule und zwei zugeordnete Empfängerspulen aufweisen.

Bei den bisherigen Heißläuferortungsanlage werden Radsensoren verwendet, deren Sender- bzw. Empfängereinheit zu beiden Seiten des Schienenkopfes montiert werden. Das durch das Rad beeinflußte Signal des Senders, welches vom Empfänger wiederum aufgenommen wird, wird bei diesen bekannten Einrichtungen bei Erreichen eines bestimmten Schwellenwertes mittels einer Auswerteschaltung als Toröffnungssignal für die Heißläuferortungsanlage umgesetzt. Dieses Toröffnungssignal wird in hohem Maße durch die Geschwindigkeit des Fahrzeuges bzw. die Umgebungstemperatur beeinflußt und es kommt zu Verschiebungen des Toröffnungs- und -schließsignales, wodurch die Genauigkeit der Messung der zu kontrollierenden Bauteile, wie im Besonderen der Radlager, leidet.

Durch die zu beiden Seiten eines Schienenkopfes angeordneten Radsensorelemente ist eine Anordnung der Heißläuferortungsanlage in einer Position, in welcher auch die Radsensoren exakt den Überlauf eines Rades feststellen, aus räumlichen Gründen nicht möglich.

Aus der EP-A 340 660 sind Radsensoren bereits bekanntgeworden, welche sich dadurch auszeichnen, daß sie lediglich zu einer Seite des Schienenkopfes einer Schiene angeordnet werden können. Die aus dieser EP-A 340 660 entnehmbaren Radsensoren bestehen aus einem beispielsweise an einer Innenseite einer Schiene des Gleises montierbaren Spulensystem mit einer wechselstromgespeisten Sendespule und zwei zugeordneten Empfängerspulen. Die Senderspulen induzieren in den Empfängerspulen eine Induktionsspannung. Wenn jeweils eine Empfängerspule vor und hinter der Senderspule in Schienenlängsrichtung gesehen angeordnet ist, kann beispielsweise dann, wenn die Empfängerspulen identisch ausgebildet sind und in gleichem Abstand von der Sendespule angeordnet sind und in beiden Empfängerspulen eine identische Spannung induziert wird, darauf geschlossen werden, daß zu diesem Zeitpunkt ein Rad mittig über dem Sensor läuft. Eine elektrische Auswertung von Signalen derartiger Sensoren ist in der EP-A 340 660 bereits vorgeschlagen und es wird mit einer derartigen einen Signalschnittpunkt auswertenden Schaltung die genaue Ortung des Radmittelpunktes bzw. der Radachse ermöglicht. Durch die auf diese Weise ermöglichte exakte Festlegung eines geometrischen Ortes des Rades kann auch die Heißläuferortungsanlage exakt justiert werden, wobei insbesondere dadurch, daß für einen derartigen Sensor lediglich eine Seite des Schienenstranges für die Anordnung der erforderlichen Sensorelemente benötigt wird, auch eine exakte geometrische Korrelation eingehalten werden kann.

Für eine exakte Messung ist aber nicht nur eine geometrisch eindeutige Zuordnung der Lage der zu messenden Bereiche, welche von der Heißläuferortungsanlage erfaßt werden sollen, notwendig. Ebenso notwendig ist die Festlegung eines Toröffnungs- bzw. -schließsignales, mit welchem der Meßzeitpunkt exakt in Bezug auf die räumliche Geometrie der Messung getaktet werden soll. Bei den bisher bekannten Einrichtungen werden daher zwei Radsensoreinheiten festgelegt, die das Toröffnungs- und -schließsignal erzeugen. Derartige Radsensoren müssen nun in Schienenlängsrichtung justiert werden, wobei die entsprechenden Einstellungen durch mechanische Verstellung der Festlegung nur beschränkt variiert werden können.

Die Erfindung zielt nun darauf ab, ein Verfahren der eingangs genannten Art zu schaffen, mit welchem bei vorgegebener geometrischer Anordnung der einzelnen Bauteile für fahrzeugbetätigte Meßeinrichtungen, wie insbesondere Heißläuferortungseinrichtungen, auch nachträglich nach Abschluß aller mechanischen Justierungsarbeiten noch eine Feineinstellung ermöglicht wird, ohne daß dies eine Vergrößerung des baulichen Aufwandes der Einrichtungen zum Festlegen der Teile einer derartigen fahrzeugbetätigten Meßeinrichtung zur Folge hat. Insbesondere soll mit einer einfachen mechanischen Festlegung der Teile das Auslangen gefunden werden und trotzdem eine Justierbarkeit auch nachträglich noch möglich sein.

Zur Lösung dieser Aufgabe besteht das erfindungsgemäße Verfahren im wesentlichen darin, daß zu oder von wenigstens einem der Signale der Empfänger eines Radsensors ein einstellbares, konstantes Signal elektrisch addiert oder subtrahiert wird, und daß die Messung in Abhängigkeit von der Auswertung des Vergleiches der so erhaltenen Signale der Empfänger des Radsensors vorgenommen wird. Dadurch, daß nun wenigstens einem der Signale der Empfänger eines Radsensors ein einstellbares konstantes Signal elektrisch addiert oder subtrahiert wird, läßt sich die in der EP-A 340 660 skizzierte Vorgangsweise für die Bestimmung eines Signalschnittpunktes dahingehend verändern, daß dieser Schnittpunkt verschoben werden kann. Das beispielsweise durch Addition eines elektrischen Signales veränderte Signal einer der beiden Empfängerspulen führt zu einer Verschiebung des Schnittpunktes der Spannungskurven der beiden Empfängerspulen, wodurch eine elektrische Feinjustierung des Schnittpunktes ermöglicht wird. Die Verschiebung des Schnittpunktes durch die elektrische Addition oder Subtraktion eines Gleichanteiles hat hiebei zur Folge, daß beispielsweise ein Toröffnungs- oder Torschließungszeitpunkt entsprechend verschoben werden kann. Durch gleichläufiges oder gegenläufiges Verschieben von Toröffnung und Torschließung läßt sich das Tor insgesamt verschieben oder aber die Torbreite regulieren, wodurch nachträglich ein hohes Maß an Justierbarkeit gegeben ist.

Die erfindungsgemäße Einrichtung zum Einstellen und Justieren von Meßeinrichtungen an Gleiswegen relativ zu Radsensoren, mit einer Grundplatte, an welcher die Radsensoren festgelegt und die Meßeinrichtungen festlegbar sind in geometrisch definiertem Abstand zueinander, wobei die Radsensoren jeweils eine Sendespule und zwei zugeordnete Empfängerspulen aufweisen ist dadurch gekennzeichnet, daß wenigstens ein Spannungssignal einer Empfängerspule einer Rechenschaltung zugeführt ist, die an ihrem Ausgang ein modifiziertes Signal des Spannungssignals der Empfängerspule bildet, und daß das Ausgangssignal der Rechenschaltung sowie das Spannungssignal der zweiten Empfängerspule einem Komparator zugeführt ist, dessen Ausgangssignal mit der Meßeinrichtung verbindbar ist. Durch die Rechenschaltung wird hiebei ein modifiziertes Signal einer Empfängerspule gebildet und beim Vergleich mit der induzierten Spannung in der zweiten Empfängerspule wird die Verschiebung des für die Auswertung relevanten Parameters, wie z.B. des Schnittpunktes der beiden Signalverläufe bei vorgegebener Korrelation bzw. Identität der beiden Signale, erzielt. Für die erfindungsgemäße Einrichtung genügt eine einfache Rechenschaltung, wobei in besonders einfacher Weise die Ausbildung so getroffen ist, daß die Rechenschaltung als Additionsschaltung ausgebildet ist und zum Eingangssignal einen einstellbaren Spannungswert addiert oder subtrahiert und/oder als Multiplikations- oder Quotientenschaltung ausgebildet ist, und mit einem einstellbaren Faktor multipliziert bzw. durch diesen dividiert. Ein einstellbares Spannungssignal kann in einfacher Weise durch konventionelle Schaltungen erzielt werden. Üblicherweise kann ein derartiges Spannungssignal durch Spannungsabfall an einem definierten Widerstand generiert werden, wobei die Einstellbarkeit beispielsweise mit einfachen Potentiometern möglich wird. Der Umstand, daß in einfacher und konventioneller Weise die jeweils gewünschte Spannung variiert werden kann und die jeweils gewählte Spannung in der Folge konstant gehalten werden kann, ermöglicht eine besonders einfache nachträgliche Justierung, welche keinen Einwand auf den Bauaufwand der Festlegung der Einrichtungen der Meßeinrichtung ausübt.

Gemäß einer besonders einfachen und betriebssicheren Ausbildung kann die Einrichtung so ausgebildet sein, daß die Rechenschaltung einen Operationsverstärker enthält an dessen Eingänge das Signal einer Empfängerspule und eine Spannungsquelle mit einstellbarer Spannung angeschlossen ist.

Die Erfindung wird nachfolgend an Hand eines in der Zeichnung schematisch dargestellten Ausführungsbeispieles näher erläutert. In dieser zeigen Fig. 1 eine schematische Darstellung einer Anordnung einer fahrzeugbetätigten Meßeinrichtung in Schienenlängsrichtung gesehen, wobei die Schiene im Schnitt dargestellt ist, Fig. 2 eine Draufsicht auf eine Meßeinrichtung, Fig. 3 eine Detailansicht auf einen Radsensor von der Gleisinnenseite her gesehen, Fig. 4 den Signalverlauf, wie er mit dem Radsensor nach Fig. 3 erhalten werden kann ohne Modifikation der Signale und Fig. 5 den Signalverlauf nach elektrischer Feinjustierung bwz. Modifikation der Signale, wie sie ursprünglich erhalten wurden und in Fig. 4 dargestellt sind.

In Fig. 1 ist mit 1 eine Schiene bezeichnet, deren Schienenfuß mit einer Montageplatte 2 verbunden ist. An der Innenseite des Gleises ist ein Radsensor 3 angeordnet. Die Konstruktion des Radsensors ist so gewählt, daß sie zur einen Seite des Steges der Schiene 1 angeordnet ist, so daß zur anderen Seite des Steges eine Heißläuferortungseinrichtung 4 angeordnet werden kann. Auf der Schiene ist schematisch ein den Radsensor 3 überrollendes Rad 5 ersichtlich, deren Achszapfen 6 in den Abtastbereich 7 der Heißläuferortungsanlage 4 gelangt. Analog kann über einen weiteren Abtastbereich auch die Lagertemperatur des Lagers 8 abgetastet werden.

Wie sich aus der Darstellung nach Fig. 2 ergibt, ist zur einen Seite des Schienenkopfes 9 eine Kombination aus zwei Radsensoren 3a, 3b angeordnet, wohingegen auf der Außenseite in der Draufsicht die Heißläuferortungsanlage 4 in räumlich exakt justierter Weise an der gleichen Montageplatte wie die Radsensoren 3a, 3b festgelegt sind. Der zur Verfügung stehende Raum wird durch benachbarte Schwellen 10 begrenzt.

Wie aus Fig. 3 ersichtlich ist, umfaßt ein Radsensor 3 eine zentrale Sendespule 11, wobei zu beiden Seiten in Schienenlängsrichtung versetzt, Empfängerspulen 12 und 13 angeordnet sind. Die Spulenachsen sind hiebei, wie in der EP-A 340 660 ausführlich dargelegt, auf den Schienenfuß gerichtet, welche daher als bedämpfende Metallfläche im Wirkbereich unter den Empfängerspulen 12 und 13 liegt. Die Achsen verlaufen bei der korrekten Anordnung am Schienenkopf vorbei und sind gegen den möglichen Durchgangsbereich des Radkranzes dieses Rades 5 gerichtet. Solange sich kein Rad 5 im Wirkbereich befindet, treten in beiden Empfängerspulen 12 und 13 die größtmöglichen Ausgangssignale auf. Wenn ein Rad 5 mit seinem Spurkranz in den Wirkbereich oberhalb der Empfängerspulen 12 und 13 eintritt, wird eine Bedämpfung wirksam, welche eine Verringerung des Ausgangssignales der jeweiligen Empfängerspule 12 bzw. 13 zur Folge hat. Der Signalverlauf der induzierten Spannungen in den Empfängerspulen 12 und 13 ist in Fig. 4 wiedergegeben und mit 12' und 13' bezeichnet. Beim Vergleich der Signale der Spulen 12 und 13 läßt sich ein exakter Schnittpunkt 14 in einer Auswerteschaltung ermitteln, welcher räumlich und zeitlich mit demjenigen Punkt übereinstimmt, bei welchem sich die Radachse mittig über den beiden Empfängerspulen 12 und 13 und der Senderspule 11 befindet.

Eine Feinjustierung dieses exakt definierten räumlichen Bezugspunktes, wie er durch den Schnittpunkt 14 der Signalverlaufskurven der Induktionsspannungen in den Spulen 12 und 13 gegeben ist, läßt sich nun dadurch erzielen, daß das Signal einer der beiden Empfängerspulen modifiziert wird. In besonders einfacher Weise kann einfach dem Signal einer der beiden Empfängerspulen ein vorbestimmter einstellbarer Spannungswert addiert werden. Ein derartiger Gleichanteil ist bei der Darstellung nach Fig. 5 dem Signal der Empfängerspule 13 hinzugefügt, wodurch insgesamt sich das Signal nach Addition des konstanten Gleichanteiles um das Ausmaß Δu erhöht. Diese Spannungsdifferenz kann von einem einfachen Potentiometer abgenommen werden und kann beispielsweise einem Eingang eines Operationsverstärkers aufgegeben werden, dessen zweitem Eingang das ursprüngliche Signal der Spule 13 zur Verfügung gestellt wird. Durch die Anhebung des Signalverlaufes der in der Empfängerspule 13 gemessenen Signale um den Gleichanteil ergibt sich gleichzeitig eine Verschiebung des ursprünglichen Schnittpunktes, bei welchem Gleichheit der Signale festgestellt wurde, um eine Zeit Δt, wobei der neue Schnittpunkt nunmehr mit 15 bezeichnet ist.

Durch diese zeitliche Verschiebung Δt, welche durch die Addition eines konstanten Signales zum Signal einer der Empfängerspulen erzielt wird, läßt sich eine neue Schaltschwelle exakt einstellen und es läßt sich Δt in Abhängigkeit von Δu, d.h. in Abhängigkeit von der addierten Spannung in weiten Grenzen verstellen und einstellen. Durch die Addition eines derartigen Gleichanteiles Δu zu Signalen von Empfängerspulen eines Radsensors läßt sich somit entweder der Toröffnungszeitpunkt im Falle der Verschiebung der Signale der Empfängerspule 12 oder der Torschließzeitpunkt im Falle der Addition eines Signales zur Signalverlaufskurve der Empfängerspule 13 entsprechend verschieben. Bei gleichzeitiger Verschiebung beider Zeitpunkte in einem ersten Radsensor (3a) und einem zweiten Radsensor (3b) kann die gesamte Torbreite reguliert werden und es kann insgesamt lediglich durch Änderung elektrischer Größen eine exakte zeitliche und räumliche Justierung für die Optimierung des Meßzeitpunktes erzielt werden.

## Patentansprüche

1. Verfahren zum Festlegen des Abtastbereiches von fahrzeugbetätigten Meßeinrichtungen, wie z.B. von Heißläuferortungseinrichtungen (4), bei welchem ein Radsensor (3) über einen Sender (11) und zwei zu beiden Seiten des Senders angeordnete Empfänger verfügt, wobei die Signale beider Empfänger miteinander verglichen und in Abhängigkeit von dem Ergebnis des Signalvergleiches eine Messung vorgenommen wird, dadurch gekennzeichnet, daß zu oder von wenigstens einem der Signale der Empfänger (12,13) eines Radsensors (3) ein einstellbares, konstantes Signal elektrisch addiert oder subtrahiert wird, und daß die Messung in Abhängigkeit von der Auswertung des Vergleiches der so erhaltenen Signale der Empfänger (12,13) des Radsensors (3) vorgenommen wird.

2. Einrichtung zum Einstellen und Justieren von Meßeinrichtungen (4) an Gleiswegen relativ zu Radsensoren (3a, 3b), mit einer Grundplatte (2), an welcher die Radsensoren festgelegt und die Meßeinrichtungen festlegbar sind in geometrisch definiertem Abstand zueinander, wobei die Radsensoren jeweils eine Sendespule (11) und zwei zugeordnete Empfängerspulen (12, 13) aufweisen, dadurch gekennzeichnet, daß wenigstens ein Spannungssignal einer Empfängerspule (12) einer Rechenschaltung zugeführt ist, die an ihrem Ausgang ein modifiziertes Signal des Spannungssignals der Empfängerspule bildet, und daß das Ausgangssignal der Rechenschaltung sowie das Spannungssignal der zweiten Empfängerspule (13) einem Komparator zugeführt ist, dessen Ausgangssignal mit der Meßeinrichtung verbindbar ist.

3. Einrichtung nach Anspruch 2, dadurch gekennzeichnet, daß die Rechenschaltung als Additionsschaltung ausgebildet ist und zum Eingangssignal einen einstellbaren Spannungswert addiert oder subtrahiert und/oder als Multiplikations- oder Quotientenschaltung ausgebildet ist, und mit einem einstellbaren Faktor multipliziert bzw. durch diesen dividiert.

4. Einrichtung nach Anspruch 2 oder 3, dadurch gekennzeichnet, daß die Rechenschaltung einen Operationsverstärker enthält, an dessen Eingänge einerseits das Signal einer Empfängerspule (13) gelangt und andererseits eine Spannungsquelle mit einstellbarer Spannung angeschlossen ist.

## Claims

1. A method for determining the scanning region of vehicle-actuated measuring means such as, e.g., hot box detection means (4), wherein a wheel sensor (3) is equipped with a transmitter (11) and two receivers arranged on both sides of the transmitter, by comparing the signals of the two receivers and effecting a measurement as a function of the result of the comparison of said signals, characterized in that an adjustable constant signal is electrically added to, or subtracted from, at least one of the signals of the receivers (12, 13) of a wheel sensor (3) and said measurement is effected as a function of the evaluation of the comparison of the thus obtained signals of the receivers (12, 13) of the wheel sensor (3).

2. A device for adjusting and setting measuring means (4) on tracks relative to wheel sensors (3a, 3b), comprising a base plate (2) to which the wheel sensors are fixed, and the measuring means are fixable, at a geometrically defined mutual distance, the wheel sensors each including a transmitter coil (11) and two associated receiver coils (12, 13), characterized in that at least one voltage signal of a receiver coil (12) is fed to a computing circuit forming a modified signal of the voltage signal of the receiver coil on its output, and that the output signal of the computing circuit as well as the voltage signal of the second receiver coil (13) are fed to a comparator whose output signal is connectable to the measuring means.

3. A device according to claim 2, characterized in that the computing circuit is configured as an adding circuit adding to, or subtracting from, the input signal an adjustable voltage value and/or is configured as a multiplication or quotient circuit multiplying with an ajustable factor or dividing by the same.

4. A device according to claim 2 or 3, characterized in that the computing circuit comprises an operational amplifier, to whose inputs is transmitted the signal of a receiver coil (13), on the one hand, and is connected a voltage source having an adjustable voltage, on the other hand.

## Revendications

1. Procédé pour déterminer la zone de balayage de dispositifs de mesure actionnés par un véhicule, comme par exemple des dispositifs (4) de localisation de boîtes chaudes, selon lequel un capteur de roue (3) dispose d'un émetteur (11) et de deux récepteurs disposés des deux côtés de l'émetteur, les signaux des deux récepteurs étant comparés l'un à l'autre et une mesure étant réalisée en fonction du résultat de la comparaison des signaux, caractérisé en ce qu'un signal constant réglable est ajouté ou soustrait électriquement à ou d'au moins l'un des signaux des récepteurs (12,13) d'un capteur de roue (3) et en ce que la mesure est exécutée en fonction de l'évaluation de la comparaison des signaux ainsi obtenus des récepteurs (12,13) du capteur de roue (3).

2. Dispositif pour régler et ajuster des dispositifs de mesure (4) sur des voies par rapport à des capteurs de roue (3a,3b), comprenant une plaque de base (2), à laquelle les capteurs de roue sont fixés et les dispositifs de mesure peuvent être fixés, à une distance définie géométriquement l'un de l'autre, les capteurs de roue comportant chacun une bobine d'émission (11) et deux bobines de réception associées (12,13), caractérisé en ce qu'au moins un signal de tension d'une bobine de réception (12) est envoyé à un circuit de calcul, qui forme à sa sortie un signal qui est modifié par rapport au signal de tension de la bobine de réception, et en ce que le signal de sortie du circuit de calcul ainsi que le signal de tension de la seconde bobine de réception (13) sont envoyés à un comparateur, dont le signal de sortie peut être acheminé vers le dispositif de mesure.

3. Dispositif selon la revendication 2, caractérisé en ce que le circuit de calcul est réalisé sous la forme d'un circuit additionneur et ajoute ou soustrait une valeur de tension réglable au ou du signal d'entrée et/ou est réalisé sous la forme d'un circuit de multiplication ou de formation de quotient et réalise une multiplication avec un facteur réglable ou effectue une division par ce facteur.

4. Dispositif selon la revendication 2 ou 3, caractérisé en ce que le circuit de calcul contient un amplificateur opérationnel aux entrées duquel, d'une part, le signal d'une bobine de réception (13) parvient et d'autre part, une source de tension délivrant une tension réglable est raccordée.
